# EUROPÄISCHE PATENTSCHRIFT

(11) **EP 0 968 330 B1**
(45) Veröffentlichungstag und Bekanntmachung des Hinweises auf die Patenterteilung: **28.05.2003**
(21) Anmeldenummer: 98913717.9
(22) Anmeldetag: 13.03.1998
(51) Int. Cl.: E01B 1/00

(54) **Aufgeständerte Fahrbahnplattenvorrichtung**
Elevated track slab device
Dispositif de dalle de support de voie surélevée

(30) Priorität: 14.03.1997 DE 19710733
(43) Veröffentlichungstag der Anmeldung: 05.01.2000
(73) Patentinhaber: Baron, Alfred, 81371 Munchen (DE)
(72) Erfinder: Baron, Alfred, 81371 Munchen (DE)
(86) Internationale Anmeldenummer: EP9801475
(87) Internationale Veröffentlichungsnummer: WO98041689

(56) Entgegenhaltungen:
- EP-A- 0 170 631
- EP-A- 0 473 554
- EP-A- 0 516 612
- EP-A- 0 574 673

## Beschreibung

Die vorliegende Erfindung betrifft eine aufgeständerte Fahrbahnplattenvorrichtung, insbesondere zur Schienenhalterung und eignet sich für den Streckenbau von Eisenbahnen, Straßenbahnen und für den Straßenbau, sowie für die Sanierung des Oberbaus auf Eisenbahnbrücken und in Tunnels.

Aus der DE 26 21 793 C2 ist bereits ein Verfahren zum Herstellen einer Rost- bzw. Plattenverbundkonstruktion aus vorgespannten Betonfertigteilen, insbesondere für Fahrbahndecken, Plätze oder dergleichen bekannt. Dabei werden die Fugen zwischen den Betonfertigteilen nach dem Aneinanderfügen und Ausrichten der Betonfertigteile vorgespannt. Das Verfahren ist jedoch insofern nachteilig als die Platten auf dem Boden ruhen und eine ausreichende Flexibilität gegenüber Temperaturveränderungen nicht erreicht werden kann.

Aufgabe der vorliegenden Erfindung ist daher eine Fahrbahnplattenvorrichtung, die geeignet ist, Vertikalkräfte, Längskräfte und Seitenkräfte aus dynamischen Einwirkungen ausreichend abzufedern, ohne die Auflage der Fahrbahnplattenvorrichtung zu verformen oder zu zerstören, wobei eine ausreichende Flexibilität gegenüber aufgrund von Temperaturänderungen eintretenden Dehnungen bzw. Schrumpfungen gegeben ist.

Diese Aufgabe wird erfindungsgemäß gelöst durch eine aufgeständerte Fahrbahnplattenvorrichtung, insbesondere zur Schienenhalterung und -auflagerung, aufweisend mindestens eine den Grund frei überspannende Fertigteilplatte, wobei einzelne Stützelemente an den Enden der Fertigteilplatte vorgesehen sind, die sich längs oder quer zur Fahrbahn erstrecken, und zur Auflagerung der Stützelemente dienende Wannen vorgesehen sind, die auf einem festen Untergrund bzw. Fundament ruhen und in welchen die Stützelemente aufgenommen und befestigt bzw. aufgelagert sind.

Mit der erfindungsgemäßen aufgeständerten Fahrbahnplattenvorrichtung kommt ein neues Oberbauverfahren für den Streckenbau bei Eisenbahnen, Straßenbahnen und im Straßenbau zum Einsatz. Statt der bislang bekannten Schwellen oder großflächig gelagerter Fahrbahnplatten, wie sie aus der DE 26 21 793 C2 bekannt sind, werden erfindungsgemäß Fertigteilplatten an ihren Enden mit Stützelementen versehen, die an den Plattenenden nach unten abstehen und in Wannen aufgenommen bzw. aufgelagert sind. Die Stützelemente werden in den Wannen aufgenommen, justiert und dann gegebenenfalls ausgegossen, um einen Verbund zu schaffen.

Die Stützelemente sind an ihren Enden bevorzugt mit einer elastischen Ummantelung versehen. Die elastische Ummantelung ist beispielsweise ein Elastomer, z.B. Hartgummi. Dadurch entsteht ein elastisches Gelenk, das geeignet ist, Vertikalkräfte, Längskräfte und Seitenkräfte aus dynamischen Einwirkungen stark abgefedert aufzunehmen, ohne die Gefahr der Zerstörung des Auflagers. Ferner ergibt sich der Vorteil, daß spätere Fundamentsetzungen jederzeit durch Anheben der Platten und Vergießen der im Stegbereich entstehenden Hohlräume ausgeglichen werden können. Die Platten können zerstörungsfrei angehoben, ausgetauscht oder anderweitig neu eingebaut werden. Somit schafft das System eine besondere Flexibilität im Einsatz.

Zwischen benachbarten Platten sind bevorzugt elastische Wasserrinnen vorgesehen. Diese Wasserrinnen dienen dazu, die Wannen und die durch die Stützelemente und die Wannen gebildeten Auflager trocken zu halten, da zwischen den Platten aufgenommene Flüssigkeit bequem abgeführt wird. Im Auflagerbereich können keine Wasser- und Frostschäden auftreten. Die Wasserrinnen überbrükken den freien Abstand benachbarter Fertigteilplatten. Die Wasserrinnen sind besonders bevorzugt in gegenüberliegenden Schlitzen benachbarter Platten aufgenommen. Dadurch können Sie einfach quer in die Platten eingeschoben werden.

Ferner ist es alternativ bevorzugt, daß die Platten an ihren Enden Auskragungen aufweisen und benachbarte Platten so angeordnet sind, daß eine Fuge durch eine oder beide Auskragungen überdeckt ist. Auch hiermit kann eine geeignete Wasserführung sichergestellt werden, so daß Wasser- und Frostschäden wirksam vermieden werden.

Die Stützelemente sind bevorzugt mit den Wannen durch ein Verbundmittel verbunden. Dieses Verbundmittel ist bevorzugt Vergußmörtel. Dieser Vergußrnörtel, der in den Wannen für die fixierte Auflagerung der Stützelemente dient, kann schnell bindend hergestellt werden, so daß etwa 2 Stunden nach der Fertigstellung eine Inbetriebnahme der aufgeständerten Fahrbahnplattenvorrichtung möglich ist.

Vorzugsweise sind zur zusätzlichen Abstützung der Fertigteilplatte Balken vorgesehen, die unterhalb der Platte und in Längsrichtungen zur Fahrbahn angeordnet sind und die Platte abstützen bzw. aussteifen. Damit ist eine Biegung der Fertigteilplatten, insbesondere bei Befahrung mit schweren Locks wirksam verringert. Die Balken werden mit den Stützelementen bzw. mit zusätzlich vorgesehenen Querholmen verbunden bzw. darauf gelagert. Insbesondere ist diese Ausgestaltung bei größeren Plattenabmessungen, insbesondere Plattenlängen bevorzugt.

Trapezförmige Stützelemente sind bevorzugt dort vorgesehen, wo ein Ausgleich einer Überhöhung (beispielsweie in Kurven bzw. Bögen) erforderlich ist. Damit wird auch in Bögen die Auflagerung der elastischen Schicht auf der ganzen Wannenbreite mit etwa der gleichen Einbindetiefe in das Verbundmittel möglich.

Bevorzugt ist die elastische Ummantelung mit einem schallabsorbierenden Material versehen. Dadurch läßt sich die Erregung und Schailabstrahlung der Platte wirksam reduzieren.

Die Stützelemente sind bevorzugt nach unten verjüngt, und zwar in der Breite und/oder Tiefe, bevorzugt konisch zulaufend.

Bevorzugt sind in der Platte oberhalb der Wanne Löcher vorgesehen, die zur Aufnahme einer Justierspindel dienen. Mit dieser Spindel läßt sich die Platte gegenüber dem Fundament anheben.

Es ist bevorzugt, daß die Fertigteilplatte im Bereich der Stützelemente durchgehende Bohrungen aufweist, die sich vertikal durch die Platte und das Stützelement erstrecken. Dadurch ist die Möglichkeit der Zufuhr eines Pressfluids gegeben, das nachträglich zum Anheben der Fahrbahnplatte dient.

Es ist ferner bevorzugt, daß unterhalb der Wanne elastische Abstandshalter angeordnet sind. Diese Abstandshalter sind elastisch ausgebildet, um nach Unterfüllung der Wanne eine Beschädigung der Wanne bzw. des Auflagers zu vermeiden.

Die Wanne hat bevorzugt Öffnungen zum Austragen von Verbundmittel unterhalb der Wanne. Dadurch ist nach Montage der Wanne deren plane Auflage auf dem Untergrund bzw. Fundament sichergestellt.

Bevorzugt nimmt jede Wanne zwei Stützelemente benachbarter Fertigteilplatten auf. Dadurch ist ein wirksamer Verbund benachbarter Platten geschaffen. Ferner ist die Anzahl der Wannen minimiert, so daß die Wirtschaftlichkeit steigt.

Bevorzugt sind in der Wanne in ihrem mittleren Bereich Stahlbügel befestigt. Der in die Wanne eingetragene Vergußmörtel wird durch die Stahlbügel derart befestigt, daß er sich nicht aus der Wanne lösen kann.

In der Wanne sind bevorzugt in ihren Seitenwandungen Entwässerungsöffnungen gebildet. Dadurch wird eine Zerstörung von Wanne und Auflager durch Wasser bzw. Frost wirksam vermieden.

Das mit einer elastischen Ummantelung versehene Stützelement ruht bevorzugt in bzw. auf einer Stahlkonstruktion. Die Auflagerung bzw. Ummantelung durch eine Stahlkonstruktion bringt den Vorteil, daß eine Fundamentsetzung durch Anhebung der Fahrbahn der Fertigteilplatte und Einschieben zusätzlicher Stahlplatten korrigiert werden kann.

Die Bewehrung der Platte ist bevorzugt in Querrichtung und Längsrichtung vorgespannt. Dadurch ergibt sich eine größere Festigkeit bzw. Versteifung der Platte.

Die Wanne hat bevorzugt seitlich einen Regenschutz aus Kunststoff oder Gummi. Dadurch ist ein Eintrag von Wasser in die Wanne vermieden.

Besonders bevorzugt ist die Wanne im Fundament integriert. Beispielsweise kann die Wanne als wannenartiger Fundamentkopf ausgestaltet werden. Auch dadurch wird eine weitere Kostendämpfung bewirkt. Das Fundament kann als Fertigteil mit integrierter Wanne montiert werden.

Weitere Vorteile, Merkmale und Anwendungsmöglichkeiten der vorliegenden Erfindung ergeben sich aus der nachfolgenden Beschreibung eines Ausführungsbeispiels in Verbindung mit der Zeichnung.

Fig. 1 zeigt eine Aufsicht eines Ausführungsbeispiels der erfindungsgemäßen aufgeständerten Fahrbahnplattenvorrichtung.

Fig. 2 zeigt die aufgeständerte Fahrbahnplattenvorrichtung gemäß der Linie A-A von Fig. 1.

Fig. 3 zeigt die aufgeständerte Fahrbahnplattenvorrichtung im Querschnitt gemäß Linie B-B von Fig. 1.

Fig. 4 zeigt die aufgeständerte Fahrbahnplattenvorrichtung im Querschnitt im Bereich eines Bogenstücks.

Fig. 5 zeigt ein weiteres Beispiel einer Fahrbahnplattenvorrichtung mit längsverlaufenden Stützelementen.

Fig. 6 zeigt ein weiteres Beispiel einer Fahrbahnplattenvorrichtung, die mit Balken verstärkt ist, im Längsschnitt.

Fig. 7 zeigt eine Modifikation von Fig. 6, bei der die Auflagereinfassung der Stützelemente durch eine Stahlkonstruktion erfolgt.

Fig. 8 zeigt das Beispiel von Fig. 6 im Querschnitt.

Fig. 9 zeigt das Beispiel von Fig. 7 im Querschnitt.

Fig. 10 zeigt eine Modifikation von Fig. 1 - 3 mit Auskragungen 20, die sich überlappen.

In den Figuren 1 - 3 ist eine aufgeständerte Fahrbahnplattenvorrichtung gemäß der Erfindung gezeigt. Diese Fahrbahnplattenvorrichtung weist als wesentlichen Bestandteil Fertigteilplatten 1 auf.

Die Fertigteilplatten 1 werden bei dieser Konstruktion nicht großflächig aufgelagert, wie es bei der Straße üblich ist, sondern auf einzelnen Fundamenten abgestützt. Der Abstand der Unterstützungen richtet sich nach der Größe der Belastungen und nach den Abständen in der Achsfolge der Verkehrslasten.

Da bei der Eisenbahn die Achsabstände selten geringer sind als drei übliche Schwellenabstände von je etwa 60 cm Länge, bietet es sich an, als Plattenlänge in Längsrichtung drei Stützpunktabstände von ca. 3 x 60 = 180 cm Länge zu wählen. Bei dieser Wahl kann auf jeden der Plattenstützpunkte in 1,80 m Abstand dann nicht mehr als eine Achslast entfallen. Die Plattenlänge kann aber auch auf geraden Strecken ein beliebiges Vielfaches des Schwellenabstandes betragen, z.B. 9 x 60 = 540 cm. Bei größeren Plattenlängen können zusätzliche Balken 19, wie in Fig. 6, 7, 8, 9 gezeigt, angebracht werden.

Durch die Angabe von zulässiger Achslast und zulässiger Baugrundbeanspruchung ist die Fundamentgröße eindeutig bestimmt. Die Dimensionierung der Platte 1 selbst ist nur geringfügig durch Steifigkeit der Schienenankopplung beeinflußt. Auch sie ergibt sich im wesentlichen durch die Größe der zulässigen Achslast.

Zur Plattenverlegung im freien Gelände werden Löcher (Streifen) für querliegende Streifenfundamente ausgehoben. Auf Brücken und in Tunnels sind üblicherweise keine gesonderten Fundamente erforderlich.

Die Platten 1 werden vorzugsweise als Betonfertigteile hergestellt. Daher können sie auch im Winter gefertigt werden. Sie weisen plattenförmige Stützelemente 3 auf, mit denen sich die Platten 1 nach unten und seitlich abstützen. Die Stützelemente 3 können als Säulen, Stege oder Quader ausgebildet sein. Sie ragen in Wannen 2 hinein, die auf den Fundamenten befestigt sind. Statt gesonderter Wannen können die Fundamente selbst an ihrer Oberseite bereits wannenartig ausgebildet sein. Die plattenförmigen Stützelemente sind eine Ausführungsform, wie sie in den Figuren 1 - 3 gezeigt ist, quer zur Fahrbahn angeordnet. Dies bedeutet, daß sie die Fertigteilplatte 1 in Fahrbahnrichtung vorne und hinten in Querrichtung abstützen. In einer anderen Ausführungsform, die in Fig. 5 gezeigt ist, verlaufen die Stützelemente längs zur Fahrbahn und stützen die Fertigteilplatte seitlich ab.

Auf Brücken und in Tunnels werden die Wannen 2 direkt auf dem Deck oder dem Tunnelboden durch Untergießung befestigt.

Auch die Wannen 2 können als Betonfertigteile hergestellt werden. Sie werden dann unter Verwendung von elastischen Abstandhaltern 14 verlegt und anschließend mit Vergußmasse 5 untergossen, so daß sie die vertikalen und horizontalen Lasten in die Fundamente auf das Brückendeck oder auf den Tunnelboden abtragen können.

Zur Herstellung der Fahrbahn werden die Platten 1 mit ihren Stützelementen 3 so verlegt, daß die Stützelemente 3 in die Wannen 2 hineinragen. Sind die Platten 1 endgültig verlegt und ausgerichtet, so werden die verbleibenden Hohlräume der Wanne 2 mit Vergußmörtel verfüllt. Damit sind die Platten 1 auf ihren Stützelementen 3 so gelagert, daß sie alle Einwirkungen, auch Seitenstöße lagestabil nach unten, seitlich und in Längsrichtung weiterleiten können.

Die Teile der Stützelemente 3, die in dem Vergußmörtel stecken, werden vorher mit einer elastischen Ummantelung 6 überzogen oder dauerhaft haltbar mit elastischen Matten beklebt.

Zur Stabilisierung der ausgehärteten Vergußmasse 4 in der Wanne 2 können zusätzliche Haltebügel 10 z.B. als Bewehrung geschaffen werden, bzw. in den Innenraum der Wanne 2 hineinragen.

Um für jede beliebige Tragwerkslänge die Anpassung so zu gestalten, daß keine Überstände vorhanden sind, können Plattenfertigteile von verschiedenen Längen, z.B. 1,20; 1,80; 3,60 m (Vielfaches der Stützpunktabstände von 0,60 m oder 0,65 m) hergestellt werden, die dann so kombiniert werden, daß in etwa die Bauwerkslänge erreicht wird. Geringfügig können die Platten 1 dann noch mit ihren Trögen in Längsrichtung gegeneinander verschoben werden, so daß alle Platten 1 auf dem Tragwerk liegen.

Aus Gründen der Dauerfestigkeit dürfte in Gleislängs- und querrichtung eine mittige Vorspannung der Platten 1 erforderlich werden, wenn man Risse und das Auftreten von Zugspannungen im Beton vermeiden möchte.

Die Wasserabführung ist so zu gewährleisten, daß kein Wasser in die Lagerung der Platte 1 in der Wanne 2 eintritt. Zur Entwässerung wird deshalb eine Rinne 8 aus Blech oder Gummi als Schutz gegen Wassereindringen und Frostschäden am Vergußmörtel und der Lagerung in der Fuge zwischen den Platten 1 z.B. in Halfenschienen 9 angebracht. Alternativ können Auskragungen 20 an den Plattenenden vorgesehen sein, wie in Fig. 10 gezeigt, welche entweder allein oder zusammen die Fuge zwischen den Platten überbrücken.

Die elastische Ummantelung der Stützelemente 3 im Bereich des Vergußmörtels 4 läßt die Platte 1 gezielt mit einer definierten Elastizität lagern. Damit ist für eine gleichmäßige Lastverteilung gesorgt. Außerdem können Stöße, Erschütterungen und sonstige Schwingungserscheinungen gezielt abgefedert und vom Untergrund der Brücke oder dem Tunnel ferngehalten werden.

Die Vergußmörtel in den Wannen 2 für die Auflagerung der Stützelemente 3 können so schnellbindend hergestellt werden, daß etwa 2 Std. nach der F'ertigstellung das neue Bauwerk dem Verkehr übergeben werden kann.

Durch die Anwesenheit der elastischen Ummantelung 6 als eine Art Gummigelenk 7 bzw. elastischen Gelenkes 7 führen unterschiedliche Setzungen der Fundamente nicht zu Zerstörungen der Vergußmasse 4 und damit nicht zur Zerstörung der Lagerung.

Selbst unterschiedliche Setzungen der Fundamente belasten die Platten 1 nicht zusätzlich, sondern bewirken lediglich Gleislagefehler, die je nach Anforderung beliebig genau beseitigt werden können, ohne Zwischenlagen in den Schienenbefestigungen zu ändern. Die Platten können angehoben werden durch Justierspindeln oder hydraulische Pressen.

Auch Durchbiegungen der Platte 1 und ihre Temperaturdehnung führen wegen des elastischen Gelenkes 7 nicht zur Zerstörung der Lagerung im Vergußmörtel. Längskräfte aus Dehnungen infolge Temperaturschwankung der Platte 1 werden durch die Nachgiebigkeit des elastischen Gelenkes 7 in Längsrichtung abgebaut.

Die Lagerung der Platten 1 und Wannen 2 kann durch äußere Sicht von der Seite jederzeit kontrolliert werden.

Durch die Trennung der Stützelemente 3 von dem Vergußmörtel mittels der elastischen Ummantelung 6 lassen sich auch später Setzungen der Fundamente ausgleichen, indem die Platten 1 durch Hebung wieder in die richtige Position gebracht und anschließend die neu entstandenen Hohlräume wieder vergossen bzw. durch dafür vorgesehene Verpressungskanäle 15 verpreßt werden.

Die neuen, auch seitlichen Hohlräume entstehen bei der Plattenhebung, weil die Stützelemente 3 konisch - nach unten verjüngt - ausgebildet werden. Die konischen Stützelemente 3 erlauben die nachträgliche Anhebung der Platte. Das Anheben der Platten 1 kann mittels Justierspindeln 11 in dafür vorgesehenen Löchern oder durch Pressen geschehen. In Bögen können die Außenwände der Wannen überhöht ausgebildet werden und somit als Justierabstützung 12 für Spindeln 11 verwendet werden.

Bei wichtigen Bahnstrecken können deshalb Setzungen der Fundamente ohne Einschränkung des Zugverkehrs durch den Einsatz von hydraulischen Spezialpressen zwischen Platte 1 und Wanne 2 relativ schnell ausgeglichen werden, indem die Platten samt Gleis angehoben in die richtige Lage justiert und arretiert werden. Die wiederhergestellte Plattenlage kann dann - wie zuvor beschrieben - durch Verpressen der durch das Anheben entstandenen Hohlräume um das Stützelement 3 bzw. den Steg herum über die Verpressungskanäle 15 verfestigt werden.

Weiterhin können Platten 1 ausgewechselt werden, falls sie aus irgendwelchen Gründen z.B. durch einen Unfall zerstört worden sind. Zu diesem Zweck müssen Ersatzplatten identischer Bauweise und Abmessung hergestellt werden, deren Stützelemente 3 aber etwas kürzer sind als die bei den erstverlegten Platten. Die dadurch bei der neuen Verlegung entstehenden Hohlräume lassen sich wieder mit Vergußmasse 4 ausfüllen, so daß der Verlegevorgang neuer Platten weniger Aufwand erfordert als beim ersten Mal, wenn die Wannen 2 nicht beschädigt sind.

In Bögen können, wie in Fig. 4 gezeigt, zum Ausgleich der Überhöhung trapezförmige Stützelemente 13 verwendet werden. Damit wird auch in Bögen die Auflagerung der elastischen Schicht auf der ganzen Wannenbreite mit etwa der gleichen Einbindetiefe in die Vergußmasse 4 möglich.

Durch ausreichend kurze Wahl der Plattenlänge kann die gesonderte Herstellung verwundener Platten 1 für Übergangsbögen vermieden werden. Die Höhenlage der Schienenbefestigungen ist dann nur geringfügig zu korrigieren, um die Anpassung an die Verwindung zu erzielen.

Die Dimensionierung der Platte 1 braucht nicht einer schwankenden Güte des Baugrundes angepaßt zu werden. Die Platten 1 erhalten also immer die gleiche Dicke und Bewehrung. Damit eignen sie sich besonders gut für Fertigteilkonzepte.

Bei normalen Bodenverhältnissen kann der bisherige mehrschichtige Tragschichtenaufbau entfallen, da zur Aufnahme des geständerten Oberbaus ein quer liegendes monolitisches Streifenfundament ohne weitere Schalung für die Lagerung der Wanne 2 ausreichend ist. Gegebenenfalls kann der Fundamentkopf gleich als Wanne 2 ausgebildet werden, so daß ein gesondertes Wannenteil entfällt. Ein solcherart bis Frosttiefe auf gewachsenem Boden eingebrachtes Streifenfundament dürfte gegen Setzungen und Unterspülungen bei Überschwemmungen widerstandsfähiger sein als ein geschütteter Unterbau.

Zum Herstellen der Querfundamente mit Wannenkopf oder zur Wannenauflagerung im freien Gelände sind keine großen Erdbewegungen erforderlich, da die großflächige Auflagerung, wie im Straßenbau, vermieden wird. Bei schlechterem Baugrund vergrößert und/oder vertieft man einfach das im Plattenabstand quer einzubauende Streifenfundament bis zur festen Tragschicht.

In moorigen oder sandigen Streckenbereichen können die Platten auf Pfählen mit wannenartig ausgebildeten Pfahlköpfen zu liegen kommen, oder aber der Pfahlkopf wird zur Aufnahme der Wanne 2 ausgebildet. Bodenaustausch und Erddämme sind dann nicht erforderlich.

Mit dem Wegfall von Tragschichten und Dämmen wird weniger Baugrund für den Bahnkörper benötigt. Auch wird die Nutzung landwirtschaftlicher Flächen weniger eingeschränkt.

Die aufgeständerte Platte 1 macht den Einsatz von Herbiziden entbehrlich, denn sie lagert nicht auf der Erde, so daß das Grundwasser geschont wird.

Die Durchführung von Leitungen und Rohren quer zum Gleis ist nahezu kostenfrei möglich.

Mit der aufgeständerten Plattenkonstruktion ist es möglich, das bisherige Schottergleis auf Eisenbahnbrücken zu ersetzen, selbst wenn das im Anschluß an die Brücke verlegte Schottergleis weiterhin erhalten bleiben soll. Eine solche Maßnahme kann sinnvoll sein, wenn der Schotter wegen des Fehlens von Unterschottermatten vorzeitig verschlissen ist; denn die aufgeständerte Bauweise läßt lange wartungsfreie Perioden erwarten.

Da die aufgeständerten Platten 1 leichter sind als das zuvor verlegte Schottergleis, bietet sich das System zur Sanierung des Oberaues auf Brücken an. Denn ein Teil des auf der Brücke liegenden Schotters kann zwischen den Wannen unterhalb der Platte als Ballast verbleiben. Dieser Ballast verhindert, daß sich die Brückentragwerke infolge der für das Brückeneigengewicht relativ zu großen Vorspannung durch Kriechen aufwölben. Auch reduzieren sich die Kosten für die Entsorgung des gesamten Schotters.

Bei einer Länge der Wanne 2 von 2,60 m und einer Breite von 70 cm wird infolge der Achslast unterhalb der Wanne 2 bei einem Wannenabstand von 1,80 m etwa die gleiche Pressung erzeugt, die bei gleicher Achslast im Querschwellengleis unterhalb des Schotters entsteht. Deshalb werden Schutzbeton und Abdichtung auf Brücken durch die aufgeständerte Plattenkonstruktion nicht stärker beansprucht als beim Schottergleis.

Die Erregung und Schallabstrahlung der Platte 1 läßt sich durch besondere Wahl der Eigenschaften der elastischen Ummantelung 6 reduzieren. Zur Verminderung der Schallabstrahlung an der Oberfläche kann schallabsorbierendes Material direkt auf die Platten 1 dauerhaft aufgebracht werden. Aber auch die nachträgliche Anordnung von absorbierenden Körpern an der Oberfläche ist möglich.

Um Anregungen des Fahrzeuges durch ungleichmäßige Einsenkungen der Räder in Plattenmitte und über den Auflagern zu vermeiden, lassen sich Durchbiegung der Platte 1 und Elastomersteifigkeit der Stützelemente 6 so abstimmen, daß die Einsenkungen des Rades in Plattenmitte und am Ende der Platte - zumindest aus statischer Sicht - gleich groß sind.

Wiederverwendung der Platten 1 in anderen Gleisen ist möglich. Wenn die Wannen 2 zerstörungsfrei abhebbar sind und der innere Verguß herausgelöst werden kann - durch Herstellung konisch zulaufender Innenteile - sind auch die Wannen 2 wiederverwendbar.

Soweit in Bögen wegen möglichen seitlichen Ausweichens mit dem Fundament nicht fest verbundener Wannen 2 infolge Temperaturspannungen im Gleis Bedenken bestehen sollten, können die Wannen 2 im Stirnbereich zusätzlich umschottert werden.

Durch die Entwässerungsrinne im Fugenbereich zwischen den Platten kann kein Wasser im Lagerbereich der Platten und in die Wanne eindringen, so daß Wasser- und Frostschäden nicht auftreten können.

Die vorliegende Erfindung kann neben der Anwendung für Neubaustrecken auch bei der Sanierung des Oberbaus auf Brücken, in Tunnels und auf freien Strecken eingesetzt werden insbesondere in Kombination mit den Balken 19 von Fig. 6 - 9. Ebenso sinnvoll kann das System für den Oberbau von Straßenbahnen und modifiziert im Straßenbau, vor allem in Städten verwendet werden, da die straßenkreuzenden Rohre von Gas, Wasser, Strom, Telefon, etc. problemlos unterführt werden können.

Neben den beschriebenen technischen Vorteilen der vorliegenden Erfindung gegenüber der herkömmlichen Schwellen- und Tragschichtenbauweise im Bahnstreckenbau können durch kalkulatorische Gegenüberstellungen jene Anwendungsgebiete ermittelt werden, in denen die Anwendung des neuen Systems kostengünstiger ist als die bisherige Oberbauweise.

Dabei sind neben den Neubaukosten die Lebensdauer, die Wartung, die Setzungsgefahr, die Reparaturanfälligkeit, die Störungen im Zugverkehr usw. in die Kalkulation des elastischen, aber verformungsarmen, neuen Systems unter dynamischen Einwirkungen einzubeziehen.

Es ist durchaus vorstellbar, daß die Einführung der vorliegenden Erfindung den Bahnstreckenbau vollkommen revolutionieren wird. Denn jetzt schon ist absehbar, daß die Anwendung der neuen Bauweie beispielsweise in Strecken durch Moor-, Torf-und Sandgebiete in Verbindung mit einer rationellen Pfahlfundierung kostengünstiger ist als die bisherige Plattenbauweise.

Auch die Sanierung des Oberbaus bei Brücken und Tunnelstrecken durch das neue Verfahren dürfte auf lange Sicht kostengünstiger sein als die bisherige Schwellen- und Schotterbauweise.

Bei richtiger Anwendung des neuen Oberbausystems der vorliegenden Erfindung im Bahnstreckenbau und bei Oberbausanierungen auf Brücken und in Tunnels könnten erhebliche Kosten eingespart und Zeitverzögerungen im Zugverkehr minimiert werden.

## Patentansprüche

1. Aufgeständerte Fahrbahnplattenvorrichtung, insbesondere zur Schienenauflagerung und -halterung, aufweisend mindestens eine den Grund frei überspannende Fertigteilplatte (1), wobei einzelne Stützelemente (3) an den Enden der Fertigteilplatte (1) vorgesehen sind, die sich längs oder quer zur Fahrbahn erstrecken, und die Fertigteilplatte (1) aufständern bzw. nach unten und seitlich abstützen, und wobei zur Auflagerung der Stützelemente (3) dienende Wannen (2) vorgesehen sind, die auf einem Untergrund bzw. Fundament ruhen und in welchen die Stützelemente (3) aufgenommen und befestigt bzw. aufgelagert sind.

2. Aufgeständerte Fahrbahnplattenvorrichtung nach Anspruch 1, **dadurch gekennzeichnet, daß** die Stützelemente (3) an ihren Enden mit einer elastischen Ummantelung (6) versehen sind.

3. Aufgeständerte Fahrbahnplattenvorrichtung nach Anspruch 1 oder 2, **dadurch gekennzeichnet, daß** zwischen benachbarten Platten (1) elastische Wasserrinnen (8) vorgesehen sind, die in gegenüberliegenden Schlitzen (9) benachbarter Planen aufgenommen sind.

4. Aufgeständerte Fahrbahnplattenvorrichtung nach Anspruch 1 oder 2, **dadurch gekennzeichnet, daß** Platten (1) an ihren Enden Auskragungen (20) aufweisen und benachbarte Platten (1) so angeordnet sind, daß eine Fuge zwischen ihnen durch eine oder beide Auskragungen (20) überdeckt ist.

5. Aufgeständerte Fahrbahnplattenvorrichtung nach einem der vorhergehenden Ansprüche, **dadurch gekennzeichnet, daß** die Stützelemente (3) mit den Wannen (2) durch ein Verbundmittel (4) verbunden sind.

6. Aufgeständerte Fahrbahnplattenvorrichtung nach einem der vorhergehenden Ansprüche, **dadurch gekennzeichnet, daß** zur Abstützung der Fertigteilplatte (1) Balken (19) vorgesehen sind, die unterhalb der Platte (1) und in Längsrichtung der Fahrbahn angeordnet sind und die Platte abstützen bzw. aussteifen.

7. Aufgeständerte Fahrbahnplattenvorrichtung nach einem der vorhergehenden Ansprüche, **dadurch gekennzeichnet, daß** bestimmte Stützelemente (13) trapezförmig ausgestaltet sind.

8. Aufgeständerte Fahrbahnplattenvorrichtung nach einem der vorhergehenden Ansprüche, **dadurch gekennzeichnet, daß** die elastische Ummantelung (6) ein schallabsorbierendes Material enthält.

9. Aufgeständerte Fahrbahnplattenvorrichtung nach einem der vorhergehenden Ansprüche, **dadurch gekennzeichnet, daß** die Stützelemente (3) nach unten verjüngt sind, und zwar in der Breite und/oder Tiefe, bevorzugt konisch zulaufen.

10. Aufgeständerte Fahrbahnplattenvorrichtung nach einem der vorhergehenden Ansprüche, **dadurch gekennzeichnet, daß** in der Fertigteilplatte (1) oberhalb der Wanne (2) Löcher (11) vorgesehen sind, die zur Aufnahme einer Justierspindel dienen.

11. Aufgeständerte Fahrbahnplattenvorrichtung nach einem der vorhergehenden Ansprüche, **dadurch gekennzeichnet, daß** die Fertigteilplatten (1) im Bereich der Stützelemente (3) durchgehende Bohrungen (15) aufweist, die sich vertikal durch die Platte (1) und das Stützelement (3) erstrecken.

12. Aufgeständerte Fahrbahnplattenvorrichtung nach einem der vorhergehenden Ansprüche, **dadurch gekennzeichnet, daß** unterhalb der Wanne (2) elastische Abstandshalter (14) angeordnet sind.

13. Aufgeständerte Fahrbahnplattenvorrichtung nach einem der vorhergehenden Ansprüche, **dadurch gekennzeichnet, daß** die Wanne (2) Öffnungen (16) hat zum Austragen von Verbundmittel unterhalb der Wanne.

14. Aufgeständerte Fahrbahnplattenvorrichtung nach einem der vorhergehenden Ansprüche, **dadurch gekennzeichnet, daß** jede Wanne (2) zwei Stützelemente (3) benachbarter Fertigteilplatten (1) aufnimmt.

15. Aufgeständerte Fahrbahnplattenvorrichtung nach einem der vorhergehenden Ansprüche, **dadurch gekennzeichnet, daß** in der Wanne in ihrem mittleren Bereich ein Stahlbügel (10) befestigt ist.

16. Aufgeständerte Fahrbahnplattenvorrichtung nach einem der vorhergehenden Ansprüche, **dadurch gekennzeichnet, daß** in der Wanne (2) in den Seitenwandungen Entwässerungsöffnungen (18) gebildet sind.

17. Aufgeständerte Fahrbahnplattenvorrichtung nach einem der vorhergehenden Ansprüche, **dadurch gekennzeichnet, daß** das mit einer elastischen Ummantelung (6) versehene Stützelement (3) in bzw. auf einer Stahlkonstruktion (21) ruht.

18. Aufgeständerte Fahrbahnplattenvorrichtung nach einem der vorhergehenden Ansprüche, **dadurch gekennzeichnet, daß** eine Bewehrung der Platte (1) in Querrichtung und Längsrichtung vorgespannt ist.

19. Aufgeständerte Fahrbahnplattenvorrichtung nach einem der vorhergehenden Ansprüche, **dadurch gekennzeichnet, daß** die Wanne (2) seitlich einen Regenschutz (22) aus Kunststoff oder Gummi hat.

20. Aufgeständerte Fahrbahnplattenvorrichtung nach einem der vorhergehenden Ansprüche, **dadurch gekennzeichnet, daß** die Wanne in dem Fundament integriert ist, z.B. als wannenartiger Fundamentkopf.

## Claims

1. Elevated slab track device especially for rail supporting and fixing, having at least one pre cast slab bridging over the ground, where single bearing elements (3) at the ends of the slab (1) being provided, stretching longitudinally or transversely to the track, and propping the pre cast slab (1) respectively struting it downwords and to the side, and where tubs (2) being provided for the support of the supporting elements (3), which are resting on the subsoil respectively on a foundation and in which the bearing elements (3) are housing, there being supported and fixed.

2. Elevated slab track device according to claim 1 with bearing elements (3) at their ends being covered with an elastic coating (6).

3. Elevated slab track device according to claim 1 or 2 with elastic water channels (8) being provided between neighbouring slabs (1) and being held in slots (9) in facing sides of neighbouring slabs.

4. Elevated slab track device according to claim 1 or 2 with overhangs (20) at the ends of the slabs (1) and neighbouring slabs are positioned such, that the gap between them is covered by one or both overhangs (20).

5. Elevated slab track device according to any of the preceding claims with the bearing elements (3) being connected in the tubs (2) by a bond (4).

6. Elevated slab track device according to one of the preceding claims with beams (19) being provided for the support of the slab (1), which are situated below the slab (1) in longitudinal direction and supporting respectively stiffening the slab.

7. Elevated slab track device according to one of the preceding claims with appointed bearing elements (13) which are shaped trapezoidal.

8. Elevated slab track device according to one of the preceding claims with an elastic coating (6) containing sound absorbing material.

9. Elevated slab track device according to one of the preceding claims with bearing elements (3) converging downwards, and of course in the width and/or depth, preferably being shaped conical.

10. Elevated slab track device according to one of the preceding claims with a pre cast slab (1) containing holes (11) above the tub (2) for adjusting spindles being inserted.

11. Elevated slab track device according to one of the preceding claims with a pre cast slab (1) carrying bores (15) in the surrounding of the bearing elements (3) going through the slab and the bearing element vertically.

12. Elevated slab track device according to one of the preceding claims with elastic distance pieces (14) arranged below the tub (2).

13. Elevated slab track device according to one of the preceding claims with holes (16) in the tubs (2) for the cast of bond below the tub.

14. Elevated slab track device according to one of the preceding claims with two bearing elements (3) of neighbouring slabs housing in each tub (2).

15. Elevated slab track device according to one of the preceding claims with a steel fastening (10) fixed to the tub in its middle area.

16. Elevated slab track device according to one of the preceding claims with draining holes (18) being shaped in the side walls of the tub (2).

17. Elevated slab track device according to one of the preceding claims with bearing elements (3) with elastic coating (6) resting in respectively on a steel construction (21).

18. Elevated slab track device according to one of the preceding claims with a reinforcement in the slab (1) being stressed in transverse and longitudinal direction.

19. Elevated slab track device according to one of the preceding claims with a tub (2) having a side protection against rain (22) manufactured by synthetic material or rubber.

20. Elevated slab track device according to one of the preceding claims with a tub being integrated in the foundation top for example being shaped as a tub.

## Revendications

1. Dispositif de dalle de support de voie surélevée, notamment destiné à l'assise et à la fixation de rails, présentant au moins une dalle préfabriquée (1) librement suspendue au-dessus du sol, des éléments d'appui (3) étant prévus aux extrémités de la dalle préfabriquée (1) qui s'étendent longitudinalement ou perpendiculairement à la voie, surélèvent la dalle préfabriquée (1) et lui fournissent un appui vers le bas et un appui latéral, des auges (2) étant prévues pour le logement des éléments d'appui (3), ces auges reposant sur un sol ou une fondation, et constituant le logement des éléments d'appui (3) qui sont fixés et prennent appui sur elles.

2. Dispositif de dalle de support de voie surélevée conforme à la Revendication 1, **caractérisé en ce que** les éléments d'appui (3), à leurs extrémités, sont dotés d'un habillage élastique (6).

3. Dispositif de dalle de support de voie surélevée conforme à la Revendication 1 ou à la Revendication 2, **caractérisé en ce que** des gouttières élastiques (8) logées dans les gorges (9) se faisant face sur les dalles adjacentes sont prévues entre les dalles adjacentes (1).

4. Dispositif de dalle de support de voie surélevée conforme à la Revendication 1 ou à la Revendication 2, **caractérisé en ce que** les dalles (1) présentent à leurs extrémités des éléments en saillie (20) et que les dalles adjacentes (1) sont disposées de telle façon qu'une gorge existant entre elles est couverte par un élément en saillie (20) ou par les deux.

5. Dispositif de dalle de support de voie surélevée conforme à l'une des revendications précédentes, **caractérisé en ce que** les éléments d'appui (3) sont solidarisés avec les auges (2) par un liant (4).

6. Dispositif de dalle de support de voie surélevée conforme à l'une des revendications précédentes, **caractérisé en ce que** des longrines (19) sont prévues pour supporter la dalle préfabriquée (1), ces longrines disposées sous la dalle (1), dans le sens longitudinal de la voie, supportant et raidissant la dalle (1).

7. Dispositif de dalle de support de voie surélevée conforme à l'une des revendications précédentes, **caractérisé en ce que** certains éléments d'appui (13) présentent une forme trapézoïdale.

8. Dispositif de dalle de support de voie surélevée conforme à l'une des revendications précédentes, **caractérisé en ce que** l'habillage élastique (6) contient un absorbant acoustique.

9. Dispositif de dalle de support de voie surélevée conforme à l'une des revendications précédentes, **caractérisé en ce que** la section des éléments d'appui (3) va décroissant vers le bas, et ce, en largeur et/ou en profondeur, et que ces éléments d'appui présentent de préférence une forme conique.

10. Dispositif de dalle de support de voie surélevée conforme à l'une des revendications précédentes, **caractérisé en ce que** des perçages (11) sont prévus dans la dalle préfabriquée (1) au-dessus de l'auge (2) pour servir de logement à une vis d'ajustage.

11. Dispositif de dalle de support de voie surélevée conforme à l'une des revendications précédentes, **caractérisé en ce que** les dalles préfabriquées (1), dans la zone des éléments d'appui (3), présentent des perçages traversants (15) qui s'étendent verticalement à travers la dalle (1) et l'élément d'appui (3).

12. Dispositif de dalle de support de voie surélevée conforme à l'une des revendications précédentes, **caractérisé en ce que** des entretoises élastiques (14) sont positionnées sous l'auge (2).

13. Dispositif de dalle de support de voie surélevée conforme à l'une des revendications précédentes, **caractérisé en ce que** l'auge (2) présente des orifices (16) destinés à permettre l'écoulement du liant (4) sous l'auge (2).

14. Dispositif de dalle de support de voie surélevée conforme à l'une des revendications précédentes, **caractérisé en ce que** chaque auge (2) sert de logement à deux éléments d'appui (3) de dalles adjacentes (1).

15. Dispositif de dalle de support de voie surélevée conforme à l'une des revendications précédentes, **caractérisé en ce qu'**un étrier d'acier (10) est fixé dans la partie médiane de l'auge (2).

16. Dispositif de dalle de support de voie surélevée conforme à l'une des revendications précédentes, **caractérisé en ce que** des orifices d'écoulement des eaux (18) sont pratiqués dans les parois latérales de l'auge (2).

17. Dispositif de dalle de support de voie surélevée conforme à l'une des revendications précédentes, **caractérisé en ce que** l'élément d'appui doté d'un habillage élastique (6) repose dans et sur une structure d'acier (21).

18. Dispositif de dalle de support de voie surélevée conforme à l'une des revendications précédentes, **caractérisé en ce que,** dans le sens transversal et dans le sens longitudinal, une armature de la dalle (1) est précontrainte.

19. Dispositif de dalle de support de voie surélevée conforme à l'une des revendications précédentes, **caractérisé en ce que** l'auge (2) présente latéralement une protection contre les eaux pluviales (22) en plastique ou en caoutchouc.

20. Dispositif de dalle de support de voie surélevée conforme à l'une des revendications précédentes, **caractérisé en ce que** l'auge (2) est intégrée dans la fondation, par exemple comme face supérieure de fondation en forme d'auge.
